# FASCICULE DE BREVET EUROPEEN

(11) **EP 0 183 633 B1**
(45) Date de publication et mention de la délivrance du brevet: **06.05.1992**
(21) Numéro de dépôt: 85440071.0
(22) Date de dépôt: 25.11.1985
(51) Int. Cl.: F24B 1/192

(54) **Porte escamotable et son mécanisme de commande pour foyer fermé, en particulier foyer fermé de cheminée**
Einfahrbare Tür und ihr Antriebsmechanismus für einen geschlossenen Herd, insbesondere für einen geschlossenen Kamin
Movable door and its driving mechanism for a closed hearth, particularly for a closed fire-place

(30) Priorité: 28.11.1984 FR 8418242
(43) Date de publication de la demande: 04.06.1986
(73) Titulaire: FONDIS, F-68800 Thann (FR)
(72) Inventeur: Richard, Robert, F-68800 - Thann (FR)
(74) Mandataire: Metz, Paul

(56) Documents cités:
- FR-A- 1 077 055
- FR-A- 2 512 932
- US-A- 1 455 595
- US-A- 2 925 081

## Description

La présente invention se rapporte à une porte escamotable et à son mécanisme de commande pour foyer fermé dont la principale application concerne les portes vitrées de foyers fermés pour cheminées d'appartements ou de maisons individuelles.

Pour des raisons d'ambiance, les foyers fermés de cheminées possèdent une porte frontale vitrée montée pivotante autour d'un axe vertical à la manière des portes et fenêtres de bâtiment.

Cette façon d'ouvrir, dite à la française, présente les inconvénients suivants : débattement d'ouverture, ouverture progressive.

Certains constructeurs ont construit des portes vitrées escamotables verticalement, dites en guillotine. Ces portes sont plaquées en fermeture contre l'ouverture frontale et s'effacent après dégagement en coulissant verticalement vers le haut le long de glissières. La manoeuvre est facilitée par un contrepoids relié à un mécanisme à poulies et à câble.

Ce mécanisme d'entraînement, peu sûr dans son fonctionnement: déraillement du câble, pièces gauches par la chaleur, n'apporte pas l'assistance que l'on peut attendre.

De plus, il alourdit notablement le prix de revient de l'ensemble et l'accès au mécanisme de commande et de fonctionnement ne semble pas suffisamment facile pour permettre l'entretien et les réparations sans démontage.

Par ailleurs, le mouvement semble dangereux en cas de défection d'un élément de retenue en position haute.

On connaît également des foyers fermés à porte escamotable vers le haut comme celui décrit dans le document FR-A-2 512 932. Les deux bouts de l'axe d'articulation supérieur de la porte vitrée sont supportés par deux bras oscillants coudés solidarisés par le contrepoids à leur autre extrémité. Cependant, lors de la manoeuvre d'ouverture, il est nécessaire de porter le poids de la porte vers le haut et le mécanisme décrit est compliqué. On préférerait donc un dispositif simple qui permettrait d'ouvrir la porte vers le bas, par exemple celui du document US A 2 925 081. Mais le dispositif décrit s'applique aux fours de cuisson et cuisinières, et ne convient pas pour les foyers fermés, en raison de la température, de l'étanchéité et du poids de la porte. L'invention a pour but de remédier aux incovénients en proposant un foyer fermé présentant deux parois latérales verticales et une ouverture frontale obturée par un plan de fermeture d'une porte pivotante autour d'un axe de pivotement dont le mécanisme de commande comportant un contrepoids basculant d'aide à la manoeuvre permet la manoeuvre et le guidage depuis une position de fermeture dans laquelle le plan de fermeture de la porte est appliqué contre l'ouverture frontale du foyer jusqu'à une position d'ouverture horizontale dans laquelle la porte est escamotée dans le volume d'encombrement du foyer par un mouvement combiné de pivotement et de translation, caractérisé en ce que l'axe de pivotement est commun à la porte et au contrepoids basculant d'aide à la manoeuvre et est situé, en Position de fermeture de la porte, dans le plan de l'ouverture frontale et est mobile car porté par une pièce déplaçable en translation le long des parois du foyer afin de supporter et de guider la porte lors de son mouvement de translation vers sa position escamotée parallèle à une face latérale du foyer.

La présente invention présente de multiples avantages tels que :
. peu de pièces mécaniques en mouvement, par conséquent faible risque de grippage ;
. le mécanisme de commande et de fonctionnement se trouve dans une zone froide. Il ne présente aucun risque de déformation par la chaleur ;
. chemin de roulement ou de glissement sûr évitant le décrochage en cours de manoeuvre
. le démontage de la vitre et du mécanisme s'avère très simple en vue du nettoyage et de l'entretien;
. face arrière de la vitre facile à nettoyer lorsqu'elle se trouve couchée ;
. rappel en position fermée assurée par le retour-butée en extrémité du chemin de roulement ;
. manoeuvre facilitée par l'effet du contrepoids.
. contrepoids et son axe réalisésselon un ensemble monobloc.

Les caractéristiques techniques de l'invention et d'autres avantages apparaîtront à la lecture de la description qui suit effectuée à titre d'exemple non limitatif en référence au dessin accompagnant dans lequel :
. la figure 1 est une vue en perspective d'un foyer fermé de cheminée équipé de la porte escamotable selon l'invention;
. la figure 2 est une vue en coupe verticale longitudinale d'un foyer fermé de cheminée à porte escamotable conforme à l'invention;
. la figure 3 est une vue en coupe verticale frontale d'un foyer fermé de cheminée illustrant plus particulièrement l'ensemble de commande et les chemins de roulement;
. la figure 4 est une vue schématique de profil d'un foyer fermé de cheminée dans lequel le plan d'ouverture est assisté en guidage par un moyen supplémentaire.
. la figure 5 est une vue en perspective d'un foyer équipé d'une porte escamotable à commande par tiges et manchons coulissants.
. la figure 6 est une vue de détail du mécanisme de commande selon la variante de la figure 5.

Selon l'invention, le foyer fermé de cheminée 1 à ouverture frontale 3 comporte une porte pivotante présentant un plans d'application 3 et une vitre 4 de vision des flammes. Ce plan d'application pivote au voisinage de son bord inférieur 5 autour d'un axe horizontal bas 6 mobile le long des parois latérales du foyer.

Le plan d'application est monté pivotant sur cet axe à une distance minimale constante de celui-ci par l'intermédiaire d'une liaison rigide d'écartement 7 sous la forme d'un levier ou bras prévu de part et d'autre sur chacun des côtés des parois latérales du foyer.

L'axe 6 constitue simultanément l'axe de roulement des galets porteurs 8 et l'axe de pivotement de la porte et de son contrepoids basculant 9 disposé en extrémité d'un bras 10 solidaire de la liaison rigide 7 formant sa prolongation selon la variante représentée sur les figures de 1 à 3.

Les galets 8 se déplacent chacun sur et le long de chemins de roulement 11, placés de part et d'autre au voisinage des arêtes inférieures du foyer et parallèles à celles-ci.

Les chemins de roulement 11 se terminent chacun par une butée avant 12 et une butée arrière 13.

La butée avant 12 est conformée en retour vers le haut selon un angle droit à incurvation progressive selon la courbure des galets 8, de manière à réaliser un rappel du plan vitré en position de fermeture et son immobilisation dans cette position à l'aide du contrepoids 9.

La butée arrière 13 est réalisée par exemple également sous la forme d'un retour vers le haut.

L'étanchéité est ainsi assurée et il n'y a pas lieu de prévoir dans cette position une fermeture ou étanchéité supplémentaire.

Le rappel dans cette position fermée est complété par l'action du contrepoids 9.

En position ouverte, lorsque complètement rabattu, le plan d'application coulisse le long des chemins de roulement 11 sous le foyer, complètement escamoté.

Dans cette position, la porte occupe une position de rangement escamotée en presque totalité dans le volume d'encombrement du foyer, laissant totalement libre le champ voisin de l'ouverture.

Dans le souci de parfaire le guidage de la porte lors de son mouvement d'ouverture et de translation sous le foyer, les moyens complémentaires représentés en figure 4 ont été imaginés.

En référence à la figure 4, on peut prévoir de guider le plan d'application dans son mouvement de dégagement et de basculement en position escamotée par une pièce mobile 14 le long du bras 10 du contrepoids 9 qui décrira un trajet 15 de forme adaptée imprimé ou conformé dans une pièce solidaire de la paroi adjacente du foyer par un profil en creux ou en relief représentant le tracé du chemin de la pièce mobile 14 lors de l'ouverture de la porte et de son basculement sous le foyer.

A titre de moyen particulier on peut choisir un ergot mobile 16 monté à coulissement le long du bras 10 du contrepoids 9 dont l'axe porte un galet forcé en déplacement le long d'un chemin de roulement en creux 17 formé dans la paroi adjacente du foyer ou dans une pièce intermédiaire rapportée sur cette paroi.

Bien entendu, les mêmes effets peuvent être obtenus par une grande variété de moyens équivalents: cames, chemins de roulement, de glissement, rails....

Une autre forme d'exécution permettant d'obtenir les mêmes effets est représentée en figures 5 et 6. Selon cette variante, les parois latérales du foyer sont pourvues chacune en partie basse d'une tige-guide 18 horizontale le long de laquelle coulisse un manchon 19 pourvu d'un ergot de pivotement 20.

Cet ergot sert d'axe de pivotement commun 21 pour le bras de liaison 22 avec la porte et son contrepoids 23. Une butée appropriée, avant 24 et arrière 25, par exemple sous la forme de douilles, termine le dispositif.

On a réalisé ainsi sur un même ensemble la combinaison nécessaire des mouvements de translation et de rotation par utilisation de deux pièces simples uniquement.

Le contrepoids 23 est porté par ou conformé avantageusement dans la prolongation droite 26 du bras de liaison 22 de la porte avec l'ergot de pivotement 21.

## Revendications

1. Foyer fermé présentant deux parois latérales verticales et une ouverture frontale (2) obturée par un plan de fermeture (3) d'une porte pivotante autour d'un axe de pivotement (6,21) dont le mécanisme de commande comportant un contrepoids basculent (9) d'aide à la manoeuvre permet la manoeuvre et le guidage depuis une position de fermeture dans laquelle le plan de fermeture (3) de la porte est appliqué contre l'ouverture frontale (2) du foyer jusqu'à une position d'ouverture horizontale dans laquelle la porte est escamotée dans le volume d'encombrement du foyer par un mouvement combiné de pivotement et de translation, caractérisé en ce que l'axe de pivotement (6,21) est commun à la porte et au contrepoids basculant (9) d'aide à la manoeuvre et est situé, en position de fermeture de la porte, dans le plan de l'ouverture frontale (2) et est mobile car porté par une pièce déplaçable en translation le long des parois du foyer afin de supporter et de guider la porte lors de son mouvement de translation vers sa position escamotée, paralléle à une face latérale du foyer.

2. Foyer fermé selon la revendication 1 caractérisé en ce que la porte en position escamotée se trouve placée sous le foyer.

3. Foyer fermé selon la revendication 1 caractérisé en ce que le dispositif réalisant le mouvement d'effacement est composé de deux ensembles identiques d'assistance à la manoeuvre et de guidage disposés en partie basse le long de chacune des parois latérales du foyer.

4. Foyer fermé selon les revendications 1, 2 et 3 caractérisé en ce que l'axe de pivotement (6) est celui d'un galet (8) sur lequel est monté le plan d'application (3) par l'intermédiaire d'une liaison (7) solidaire du bras (10) du contrepoids basculant (9), ledit galet (8) se déplaçant sur un chemin de roulement (11) le long des parois latérales du foyer.

5. Foyer fermé selon la revendication 4 caractérisé en ce que chaque chemin de roulement (11) est un fer plat pourvu d'une butée avant (12) et d'une butée arrière (13) sous la forme d'extrémités recourbées vers le haut.

6. Foyer fermé selon les revendications 1 et 5 caractérisé en ce que les butées avant (12) sont conformées en angle droit avec un arrondi d'angle de même courbure que celle du galet (8).

7. Foyer fermé selon les revendications 1, 2 et 4 prises dans leur ensemble, caractérisé en ce que le mouvement de porte est guidé par la coopération d'une pièce mobile (14) le long du bras (10) du contrepoids basculant (9) avec un profilé constituant le trajet forcé (15) pour cette pièce.

8. Foyer fermé selon la revendication 7 caractérisé en ce que la pièce mobile (14) est un ergot (16) monté à coulissement le long du bras (10) du contrepoids (9) porteur d'un galet coopérant avec un chemin de roulement en creux (17).

9. Foyer fermé selon les revendications 1, 2 et 3 prises dans leur ensemble, caractérisé en ce que l'axe de pivotement commun est un ergot (20) porté par un manchon coulissant le long d'une tige-guide horizontale (18) pourvue de butées appropriées à ses extrémités, l'articulation de la porte sur cet axe étant réalisée par le bras de liaison (18) monté pivotant sur l'ergot, ledit bras se poursuivant par une prolongation droite (26) coudée vers le haut portant un contrepoids (23) ou dans laquelle il est conformé.

## Claims

1. Closed hearth having two vertical side walls and a front opening (2) closed by a closure surface (3) of a door pivoting about a pivot shaft (6, 21) of which the control mechanism comprising a tilting counterweight (9) for assisting manoeuvres enables the door to be manoeuvred and guided from a closed position in which the closure surface (3) of the door is applied against the front opening (2) of the hearth into a horizontal opening position in which the door is retracted into the volume of the hearth by a combined pivoting and translation movement, characterised in that the pivot shaft (6, 21) is common to the door and to the tilting counterweight (9) which assists manoeuvres and, in the closed position of the door, is located in the front opening plane (2) and is movable since it is carried by a part which is displaceable in translation along the walls of the hearth in order to support and guide the door during its translation movement towards its retracted position parallel to a lateral face of the hearth.

2. Closed hearth according to Claim 1, characterised in that in the retracted position the door is located under the hearth.

3. Closed hearth according to Claim 1, characterised in that the device performing the retracting movement comprises two identical assemblies for assisting manoeuvres and guiding disposed in the lower section along each of the side walls of the hearth.

4. Closed hearth according to Claims 1, 2 and 3, characterised in that the pivot shaft (6) is that of a roller (8) on which the application surface (3) is mounted by means of a connection (7) integral with the arm (10) of the tilting counterweight (9), the said roller (8) being displaced over a rolling surface (11) along the side walls of the hearth.

5. Closed hearth according to Claim 4, characterised in that each rolling surface (11) is a flat iron bar provided with a front stop (12) and a rear stop (13) in the form of upwardly curved ends.

6. Closed hearth according to Claims 1 and 5, characterised in that the front stops (12) are formed at a right angle with a rounded corner having the same curvature as that of the roller (8).

7. Closed hearth according to Claims 1, 2 and 4 in their entirety, characterised in that the movement of the door is guided by a part (14) which is moveable along the arm (10) of the tilting counterweight (9) cooperating with a profiled section (15) constituting the compulsory path for this part.

8. Closed hearth according to Claim 7, characterised in that the movable part (14) is a pin (14) mounted so as to slide along the arm (10) of the counterweight (9) bearing a roller cooperating with a hollow rolling surface (17).

9. Closed hearth according to Claims 1, 2 and 3 in their entirety, characterised in that the common pivot shaft is a pin (20) supported by a sleeve sliding along a horizontal guide rod (18) provided with suitable stops at its ends, the door being hinged on this shaft by means of the connection arm (18) mounted so as to pivot on the pin, the said arm being extended by a straight extension (26) which is angled upwards and supports a counterweight (23) or in which it is formed.

## Patentansprüche

1. Geschlossener Herd mit zwei seitlichen, vertikalen Wänden und einer stirnseitigen Öffnung (2), die durch eine Verschlußfläche (3) einer um eine Schwenkachse (6, 21) verschwenkbaren Tür verschließbar ist, deren Antriebsmechanismus, der ein verkippbares Gegengewicht (9) zur Unterstützung der Betätigung umfaßt, die Betätigung und die Führung aus einer geschlossenen Position, in der die Verschlußfläche (3) der Tür gegen die stirnseitige Öffnung (2) des Herdes gesetzt ist, bis zu einer horizontalen, geöffneten Position gestattet, bei der die Tür in das Raumbedarfsvolumen des Herdes durch eine kombinierte Schwenk- und Translationsbewegung einfahrbar ist, **dadurch gekennzeichnet,** daß die Schwenkachse (6, 21) der Tür und dem verkippbaren Gegengewicht (9) zur Unterstützung der Betätigung gemeinsam ist, daß sie in geschlossener Position der Tür in der Ebene der stirnseitigen Öffnung (2) angeordnet ist, und daß sie, da sie von einem in Translation entlang den Wänden des Herdes beweglichen Teiles getragen wird, beweglich ist, um die Tür während ihrer Translationsbewegung in ihre eingefahrene, parallel zu einer Seitenwand des Herdes ausgerichtete Position zu stützen und zu führen.

2. Geschlossener Herd nach Anspruch 1, dadurch gekennzeichnet, daß die Tür in eingefahrener Position unter dem Herd angeordnet ist.

3. Geschlossener Herd nach Anspruch 1, dadurch gekennzeichnet, daß die Vorrichtung, die die Einziehbewegung bewirkt, aus zwei identischen Einrichtungen zur Unterstützung der Bewegung und zur Führung besteht, die im unteren Abschnitt entlang jeder der Seitenwände des Herdes angeordnet sind.

4. Geschlossener Herd nach den Ansprüchen 1, 2 und 3, dadurch gekennzeichnet, daß die Schwenkachse (6) diejenige einer Rolle (8) ist, an der die Verschlußfläche (3) über eine Verbindung (7) befestigt ist, die mit dem Arm (10) des verkippbaren Gegengewichtes (9) einstückig befestigt ist, wobei die Rolle (8) sich auf einem Rollweg (11) entlang den Seitenwänden des Herdes bewegt.

5. Geschlossener Herd nach Anspruch 4, dadurch gekennzeichnet, daß jeder Rollweg (11) ein flaches Eisen ist, welches mit einem vorderen Anschlag (12) und mit einem hinteren Anschlag (13) in der Gestalt von nach oben gebogenen Enden versehen ist.

6. Geschlossener Herd nach den Ansprüchen 1 und 5, dadurch gekennzeichnet, daß die vorderen Anschläge (12) im rechten Winkel mit einer Abrundung desselben Krümmungsradius wie der der Rolle (8) ausgebildet sind.

7. Geschlossener Herd nach den Ansprüchen 1, 2 und 4 in ihrer Gesamtheit, dadurch gekennzeichnet, daß die Bewegung der Tür durch das Zusammenwirken eines beweglichen Teils (14) entlang des Armes (10) des verkippbaren Gegengewichtes (9) mit einem Profilstück, welches den geführten Weg (15) für dieses Teil bildet, geführt ist.

8. Geschlossener Herd nach Anspruch 7, dadurch gekennzeichnet, daß das bewegliche Teil (14) ein Nocken (16) ist, der verschieblich entlang des Armes (10) des eine Rolle tragenden Gegengewichtes (9) angeordnet ist und mit einem hohlen Ablaufweg (17) zusammenwirkt.

9. Geschlossener Herd nach den Ansprüchen 1, 2 und 3 in ihrer Gesamtheit, dadurch gekennzeichnet, daß die gemeinsame Schwenkachse ein von einer entlang einer horizontalen, mit geeigneten Anschlägen an ihren Enden versehenen Schaftführung (18) verschieblichen Hülse getragener Zapfen (20) ist, wobei die Verschwenkung der Tür auf dieser Achse durch einen Verbindungsarm (22) bewirkt wird, der verschwenkbar auf den Zapfen angeordnet ist, wobei sich dieser Arm in eine gerade Verlängerung (26) erstreckt, die nach oben gerichtet ist und die ein Gegengewicht (23) trägt oder in welcher es ausgebildet ist.
